# FASCICULE DE BREVET EUROPEEN

(11) **EP 0 771 926 B1**
(45) Date de publication et mention de la délivrance du brevet: **11.07.2001**
(21) Numéro de dépôt: 96440087.3
(22) Date de dépôt: 17.10.1996
(51) Int. Cl.: E06B 3/58

(54) **Dispositif de parclose en aluminium pour l'installation d'un vitrage, d'un panneau décoratif ou analogue dans une paroi telle qu'une porte**
Aluminium Glasleistevorrichtung für Verglasung oder dgl.
Aluminium glazing bead device for glass window or the same

(30) Priorité: 03.11.1995 FR 9513174
(43) Date de publication de la demande: 07.05.1997
(73) Titulaire: BEL'M PRODUCTIONS SARL, 44270 Machecoul (FR)
(72) Inventeur: Dupin, Marcel, 85800 Saint Gilles Croix de Vie (FR)
(74) Mandataire: Maillet, Alain

(56) Documents cités:
- EP-A- 0 546 800
- DE-A- 4 034 838
- DE-U- 9 205 168
- GB-A- 2 256 222
- GB-A- 2 268 959
- US-A- 3 184 801
- US-A- 5 325 648

## Description

La présente invention a pour objet un dispositif de parclose en aluminium pour l'installation d'un vitrage, d'un panneau décoratif ou analogue dans une paroi telle qu'une porte.

L'installation d'un vitrage ou d'un panneau décoratif dans une paroi telle qu'une porte nécessite la création d'une ouverture aux dimensions du vitrage ou du panneau, l'encastrement de celui-ci, puis la pose de parcloses pour maintenir ledit vitrage et assurer une jonction esthétique.

Dans le cas de menuiseries en bois, les parcloses sont clouées ou vissées, et une couche de peinture masque ces moyens de solidarisation.

Il n'en est pas de même pour les menuiseries métalliques, notamment en aluminium, où il est nécessaire, d'un point de vue esthétique, que les moyens de fixation des parcloses soient invisibles.

On connaît par exemple par le document de brevet US-A-5 325 648 un système de parclose en aluminium pour l'installation d'un panneau, tel qu'un vitrage, d'un panneau décoratif ou analogue dans une paroi dont les moyens de fixation de ladite parclose sont cachés. Ce système de parclose comprend, d'une part, un profilé comportant un profilé dont une paroi longitudinale est destinée à couvrir un bord dudit panneau et le bord correspondant de l'ouverture créée dans la paroi et, d'autre part, des supports ancrés dans le bord de ladite ouverture et sur lesquels repose ledit vitrage. Les moyens de fixations sont constitués d'une tige qui, d'une part, traverse un support et dont l'extrémité libre vient se clipser sur une paroi interne de la parclose.

Par rapport au dispositif de parclose qui est décrit dans ce document, on a recherché à mettre au point un dispositif de parclose qui permette le montage et la fixation simplifiée dudit profilé.

Pour ce faire, un dispositif de parclose selon la présente invention est caractérisé en ce que ledit profilé est pourvu d'une aile plate faisant saillie intérieurement et longitudinalement sur ladite paroi longitudinale, et en ce qu'il comporte en outre des coulisseaux qui sont susceptibles d'être déplacés longitudinalement contre ladite aile pour être insérés et bloqués dans lesdits supports.

De plus, on a cherché à prévoir un dispositif de parclose qui comporte un système d'évacuation d'eau. Si un tel système n'existait pas, de l'eau de condensation, ou de pluie pour les portes extérieures, pourrait s'infiltrer dans les parcloses et pénètrer dans la paroi en la détériorant, et ce malgré la présence de joints.

Selon une caractéristique additionnelle du dispositif selon l'invention la paroi longitudinale du profilé est adjacente à un corps creux, et des trous sont percés à la jonction de celle-ci et de l'aile afin de permettre l'écoulement dans ledit corps creux de l'eau, de condensation ou de pluie, recueillie par ladite aile.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue partielle en perspective et en éclaté d'un dispositif selon l'invention.
- la figure 2 représente une vue en coupe transversale du même dispositif.

Si on se réfère à la figure 1 on peut voir un profilé 1, un coulisseau 2 et un support 3 du dispositif selon l'invention.

Le profilé 1 comprend extérieurement un corps creux 10 délimité par une paroi externe 19 courbe et enveloppante et une paroi interne plane 11 de laquelle fait saillie sensiblement perpendiculairement une aile 12.

La paroi 11 comporte une arête longitudinale 13 située au-dessus et à distance de l'aile 12, laquelle présente un rebord longitudinal 14 dont le bord supérieur est muni d'une nervure 15 située en regard de l'arête 13.

Le coulisseau 2 comporte une partie plate 20, d'une largeur sensiblement inférieure à celle de l'aile 12, surmontée d'un côté d'une barre 21 de forme parallélépipédique, sous laquelle est pratiquée extérieurement une gorge 22.

Le support 3 comporte une base plate 30 de la face supérieure 31 de laquelle fait saillie, en région médiane, une partie 32 de section transversale en forme de T, comprenant une paroi verticale 33 et une partie transversale 34 dont les bords latéraux comportent chacun inférieurement une nervure 35 en regard de la face supérieure 31 de la base 30.

Si on se réfère maintenant à la figure 2 on peut voir que le support 3 est positionné sur le bord 40 de l'ouverture pratiquée dans la paroi 4, et que le vitrage 5 repose sur son chant 50 sur la partie transversale 34.

Le support 3 est ancré dans la paroi 4 par l'intermédiaire de picots 36, visibles sur la figure 1, qui saillent de sa face inférieure 37 et qui sont insérés dans le garnissage intérieur de la paroi 4, lequel peut être du bois ou un matériau d'isolation.

Le coulisseau 2 est encliqueté sur le profilé 1, sa partie plate 20 positionnée à plat contre la face supérieure 16 de l'aile 12 et maintenue, avec possibilité de déplacement longitudinal, par l'arête 13 et la nervure 15, qui est engagée dans la gorge 22.

Le profilé 1 est posé sur le support 3, l'aile 12 à plat sur la face 31 de la base 30, et le rebord 14 contre la paroi 33, puis, en déplaçant le coulisseau 2 la barre 21 est engagée sous la partie transversale 34, entre la paroi 33 et la nervure 35, solidarisant le profilé 1 au support 3.

Le déplacement du coulisseau 2 est réalisé au moyen d'un outil approprié, non représenté, introduit entre le profilé 1 et le vitrage 5 en écartant un joint intercalaire 51 engagé dans une rainure longitudinale 17 que comporte la paroi 11 au-dessus de l'arête 13.

L'engagement de la barre 21 sous la partie transversale 34 et entre la paroi 33 et la nervure 35, est facilité par une extrémité 23 effilée, saillant de la barre 21, visible sur la figure 1, et son blocage en translation dans le support 3 est assuré par une excroissance 24 réalisée à l'extrémité opposée, également visible sur la figure 1.

L'enlèvement du profilé 1, pour le remplacement du vitrage par exemple, est réalisé de la manière inverse, en déplaçant le coulisseau 2.

La pose d'un profilé 1 nécessite au moins deux supports 3 et deux coulisseaux 2, les supports 3 permettant la solidarisation d'un autre profilé 1 en vis-à-vis, de l'autre côté de la paroi 4.

Afin de permettre l'écoulement dans le corps creux 10 de l'eau, de condensation ou de pluie, des trous 18, visibles sur la figure 1, sont percés dans l'aile 11 sous l'arête 13, de manière à affleurer la face supérieure 16 de l'aile 11.

## Revendications

1. Dispositif de parclose en aluminium pour l'installation d'un vitrage, d'un panneau décoratif ou analogue dans une paroi (4) telle qu'une porte, ledit dispositif comprenant, d'une part, un profilé (1) dont une paroi longitudinale (11) est destinée à couvrir un bord du vitrage (5) et le bord correspondant de l'ouverture créée dans la paroi (4) et, d'autre part, des supports (3) ancrés dans le bord (40) de l'ouverture de ladite paroi (4) et sur lesquels repose le vitrage (5), caractérisé en ce que ledit profilé (1) est pourvu d'une aile plate (12) faisant saillie intérieurement et longitudinalement sur ladite paroi longitudinale (11), et en ce qu'il comporte en outre des coulisseaux (2) qui sont susceptibles d'être déplacés longitudinalement contre ladite aile (12) pour être insérés et bloqués dans lesdits supports (3).

2. Dispositif selon la revendication 1, caractérisé en ce que la paroi longitudinale (11) est adjacente à un corps creux (10), et des trous (18) sont percés à la jonction de celle-ci et de l'aile (12) afin de permettre l'écoulement dans ledit corps creux (10) de l'eau, de condensation ou de pluie, recueillie par ladite aile (12).

3. Dispositif selon la revendication 1 ou la revendication 2, caractérisé en ce que, d'une part, la paroi (11) du profilé (1) comporte une arête longitudinale (13) au-dessus et à distance de l'aile (12), laquelle présente un rebord longitudinal (14) dont le bord supérieur est muni d'une nervure (15) en regard de l'arête (13), d'autre part, le coulisseau (2) comporte une partie plate (20), d'une largeur sensiblement inférieure à celle de l'aile (12) du profilé (1), surmontée d'un côté d'une barre (21) de forme parallélépipédique, sous laquelle est pratiquée extérieurement une gorge (22) dans laquelle est engagée 1a nervure (15) du rebord (14) de l'aile (12), tandis que la partie plate (20) est engagée sous l'arête (13) de la paroi (11) du profilé (1) et, d'autre part encore, le support (3) comporte une base plate (30) de la face supérieure (31) de laquelle fait saillie en région médiane une partie (32) de section transversale en forme de T, comprenant une paroi verticale (33) et une partie transversale (34) dont les bords latéraux comportent chacun inférieurement une nervure (35) en regard de la face (31), ladite barre (21) du coulisseau (2) étant engagée, par coulissement dudit coulisseau (2) sur le profilé (1), entre ladite paroi verticale (33) et ladite nervure (35), sous ladite partie transversale (34).

4. Dispositif selon la revendication 3, caractérisé en ce que le support (3) comporte inférieurement des picots (36) pour son ancrage dans la paroi (4).

5. Dispositif selon la revendication 3 ou la revendication 4, caractérisé en ce que la barre (21) du coulisseau (2) comporte une extrémité (23) effilée.

6. Dispositif selon l'une quelconque des revendications 3 à 5, caractérisé en ce que la barre (21) du coulisseau (2) comporte à une extrémité une excroissance (24) permettant le blocage en translation du coulisseau (2) dans le support (3).

## Patentansprüche

1. Glasleistenvorrichtung aus Aluminium zur Installation einer Glasscheibe, einer dekorativen Fläche oder dergl. in einer Wand (4), wie beispielsweise einer Tür, wobei die Vorrichtung einerseits ein Profil (1) umfaßt, dessen eine Längswand (11) einen Rand der Glasscheibe (5) und den entsprechenden Rand der in die Wand (4) eingelassenen Öffnung abdeckt, und andererseits Träger (3), die in dem Rand (40) der Öffnung in der Wand (4) verankert sind und auf welchen die Glasscheibe (5) ruht, dadurch gekennzeichnet, daß das Profil (1) mit einem flachen Flügel (12) versehen ist, welcher nach innen und in Längsrichtung von der Längswand (11) abragt, und daß die Vorrichtung außerdem Gleitstücke (2) enthält, die in Längsrichtung gegen den Flügel (12) verschoben werden können, so daß sie in die Träger (3) eingesetzt und dort festgehalten werden können.

2. Vorrichtung nach Anspruch 1, dadurch gekennzeichnet, daß die Längswand (11) an einen Hohlkörper (10) angrenzt, und in die Verbindung von Längswand (11) und Flügel (12) Löcher (18) gebohrt sind, so daß von dem Flügel (12) aufgenommenes Kondens- oder Regenwasser in den Hohlkörper (10) abfließen kann.

3. Vorrichtung nach Anspruch 1 oder 2, dadurch gekennzeichnet, daß einerseits die Wand (11) des Profils (1) eine Längskante (13) oberhalb und im Abstand von dem Flügel (12) aufweist, welche einen nach außen umgebogenen Längsrand (14) besitzt, dessen oberer Rand mit einer Rippe (15) versehen ist, die sich gegenüber der Längskante (13) befindet, und wobei das Gleitstück (2) einen flachen Teil (20) aufweist, der etwas schmaler bemessen ist als der Flügel (12) des Profils (1), und der auf einer Seite einen Schieber (21) in Form eines erhöhten Quaders besitzt, der unten an seiner Außenseite eine Hohlkehle (22) aufweist, in die die Rippe (15) des nach außen umgebogenen Längsrandes (14) des Flügels (12) eingreift, während der flache Teil (20) unter der Längskante (13) der Wand (11) des Profils (1) angeordnet ist und andererseits auch der Träger (3) eine Grundplatte (30) umfaßt, von deren Oberfläche (31) im mittleren Bereich ein senkrechter Teil (32) mit T-förmigem Querschnitt abragt, welcher eine senkrechte Wand (33) und einen quer verlaufenden Teil (34) umfaßt, dessen Seitenränder jeweils unten eine Rippe (35) aufweisen, die der Fläche (31) gegenüberliegt, wobei der Schieber (21) des Gleitstücks (2) durch Gleitbewegung des Gleitstücks (2) auf dem Profil (1) zwischen der senkrechten Wand (33) und der Rippe (35) unter dem quer verlaufenden Teil (34) eingreift.

4. Vorrichtung nach Anspruch 3, dadurch gekennzeichnet, daß der Träger (3) zu seiner Verankerung in der Wand (4) an seiner Unterseite mit Spitzkeilen (36) versehen ist.

5. Vorrichtung nach Anspruch 3 oder 4, dadurch gekennzeichnet, daß der Schieber (21) des Gleitstücks (2) ein zugespitztes Ende (23) besitzt.

6. Vorrichtung nach einem der Ansprüche 3 bis 5, dadurch gekennzeichnet, daß der Schieber (21) des Gleitstücks (2) an einem Ende einen Höcker (24) umfaßt, der die Translationsblockierung des Gleitstücks (2) in dem Träger (3) gestattet.

## Claims

1. Aluminium glazing bead device for the installation of a glazing element, of a decorative panel or the like in a wall (4) such as a door, the said device comprising, on the one hand, a profile (1) one longitudinal wall (11) of which is intended to cover one edge of the glazing element (5) and the corresponding edge of the opening created in the wall (4) and, on the other hand, supports (3) anchored in the edge (40) of the opening of the said wall (4) and on which the glazing element (5) rests, characterized in that the said profile (1) is provided with a flat wing (12) projecting internally and longitudinally along the said longitudinal wall (11), and in that it also comprises slide blocks (2) which are able to displaced longitudinally against the said wing (12) in order to be inserted and locked in the said supports (3).

2. Device according to claim 1, characterized in that the longitudinal wall (11) is adjacent to a hollow body (10), and holes (18) are drilled at the junction of the latter and the wing (12) in order to permit the flow in the said hollow body (10) of water, of condensation or of rain, collected by the said wing (12).

3. Device according to claim 1 or claim 2, characterized in that, on the one hand, the wall (11) of the profile (1) has a longitudinal ridge (13) above and at a distance from the wing (12), which presents a longitudinal lip (14) the upper edge of which is fitted with a rib (15) facing the ridge (13), and on the other hand the slide block (2) comprises a flat part (20), of a width perceptibly less than that of the wing (12) of the profile (1), surmounted on one side by a bar (21) in the form of a parallelepiped, under which a groove (22) is made externally in which the rib (15) of the lip (14) of the wing (12) engages, while the flat part (20) is engaged under the ridge (13) of the wall (11) of the profile (1) and, again on the other hand, the support (3) comprises a flat bottom (30) of the upper face (31) from which there projects in the median region a part (32) of transverse section in the form of a T, comprising a vertical wall (33) and a transverse part (34) the lateral edges of which each comprise a rib (35) underneath which is opposite face (31), the said bar (21) of the slide block (2) being engaged, by sliding of the said slide block (2) along the profile (1), between the said vertical wall (33) and the said rib (35), under the said transverse part (34).

4. Device according to claim 3, characterized in that the support (3) has spikes (36) underneath for its anchorage in the wall (4).

5. Device according to claim 3 or claim 4, characterized in that the bar (21) of the slide block (2) has a tapered end (23).

6. Device according to any of claims 3 to 5, characterized in that the bar (21) of the slide block (2) comprises an excrescence (24) at one end permitting the translational locking of the slide block (2) in the support (3).
